# EUROPÄISCHE PATENTSCHRIFT

(11) **EP 0 853 726 B1**
(45) Veröffentlichungstag und Bekanntmachung des Hinweises auf die Patenterteilung: **19.11.2003**
(21) Anmeldenummer: 96928452.0
(22) Anmeldetag: 12.08.1996
(51) Int. Cl.: F04B 1/22, F04B 23/10

(54) **DOPPELPUMPE MIT LADEPUMPE**
TWIN PUMP WITH A CHARGING PUMP
POMPE DOUBLE AVEC POMPE D'ALIMENTATION

(30) Priorität: 04.10.1995 DE 19536997
(43) Veröffentlichungstag der Anmeldung: 22.07.1998
(73) Patentinhaber: BRUENINGHAUS HYDROMATIK GMBH, 89275 Elchingen (DE)
(72) Erfinder: HOFFMEISTER, Hermann, D-89278 Nersingen (DE)
(74) Vertreter: Körfer, Thomas, Dipl.-Phys.
(86) Internationale Anmeldenummer: EP9603562
(87) Internationale Veröffentlichungsnummer: WO97013065

(56) Entgegenhaltungen:
- DE-A- 1 453 427
- DE-A- 3 018 711
- DE-A- 3 324 583
- US-A- 2 910 008
- US-A- 4 014 628
- PATENT ABSTRACTS OF JAPAN vol. 96, no. 001 & JP,A,08 028444 (KAWASAKI HEAVY IND LTD), 30.Januar 1996,

## Beschreibung

Die Erfindung betrifft ein Doppelpumpen-Aggregat nach dem Oberbegriff des Anspruchs 1.

Ein derartiges Doppelpumpen-Aggregat ist aus der DE-OS 33 24 583 bekannt. Das bekannte Doppelpumpen-Aggregat weist zwei Hydropumpen mit koaxial zueinander angeordneten Antriebswellen, die mittels eines Kupplungsstücks kraftschlüssig miteinander gekoppelt sind, auf. Das Kupplungsstück ist dabei in Form einer Hohlwelle ausgebildet und mittels einer Keil/Nut-Verzahnung mit den freien Antriebswellenenden der beiden Hydropumpen verbunden. Das Kupplungsstück wird von einem Verbindungsstück umschlossen, das die zu den Hydropumpen führenden Ansaugkanäle und Druckkanäle aufnimmt. Das aus der DE-OS 33 24 583 bekannte Doppelpumpen-Aggregat saugt das zu fördernde Druckmedium unmittelbar aus einer Niederdruckleitung an, ohne das Druckmedium vorher einer Vorkompression zu unterwerfen. Dadurch ist der Wirkungsgrad des bekannten Doppelpumpen-Aggregats begrenzt und zudem besteht die Gefahr einer Beschädigung durch Kavitation an den Ansaugkanälen.

Um dieser Gefahr zu begegnen, ist es andererseits aus der DE-PS 30 18 711 bekannt, einer Hydropumpe eine Ladepumpe vorzuschalten. Die Ladepumpe besteht aus einem turbinenartig ausgebildeten Laufrad, das in einer entsprechend ausgebildeten Kammer rotiert.

Ausgehend von der DE-OS 33 24 583 liegt der vorliegenden Erfindung die Aufgabe zugrunde, ein hydrostatisches Doppelpumpen-Aggregat so weiterzubilden, daß eine Ladepumpe in baulich einfacher und kostengünstiger Weise integriert ist.

Die Aufgabe wird durch die kennzeichnenden Merkmale des Anspuches 1 in Verbindung mit den gattungsbildenden Merkmalen gelöst.

Entsprechend der erfindungsgemäßen Lösung ist in dem Verbindungsstück eine Vordruckkammer vorgesehen, in welche die Ansaugkanäle einmünden. Das Kupplungsstück weist peripher angeordnete Schaufelelemente auf, die in der Vordruckkammer rotieren und somit das Druckmedium unter einem Vordruck in die Ansaugkanäle einspeisen.

Der Erfindung liegt dabei die Erkenntnis zugrunde, daß das ohnehin vorhandene und mit den Antriebswellen rotierende Kupplungsstück gleichzeitig als Schaufelrad für die Ladepumpe genutzt werden kann, wenn eine entsprechende Vordruckkammer in dem Verbindungsstück vorgesehen wird und das Kupplungsstück mit entsprechenden Schaufelelementen versehen wird. Diese Lösung erfordert nur einen geringfügigen zusätzlichen konstruktiven Aufwand und ist daher besonders kostengünstig.

Die Ansprüche 2 bis 11 beinhalten vorteilhafte Weiterbildungen der Erfindung.

Das Verbindungsstück kann gemäß Anspruch 2 zweiteilig, bestehend aus einem Hauptkörper und einem diesen verschließenden deckelartigen Verschlußteil, ausgebildet sein. Dabei kann das Kupplungsstück mit seinen Schaufelelementen durch eine entsprechend bemessene Öffnung im Hauptkörper, die durch das Verschlußteil verschließbar ist, in den Hauptkörper des Verbindungsstücks eingeführt werden. Dies ermöglicht eine besonders einfache Montage und Wartung des als Schaufelrad ausgebildeten Kupplungsstücks. Dabei kann das Verbindungsstück nach Anspruch 4 auch den zu der benachbarten Hydropumpe führenden Ansaugkanal und Druckkanal aufnehmen.

In besonders vorteilhafter Weise kann das Kupplungsstück einschließlich seiner Schaufelelemente als ein einteiliges Schaufelrad nach Anspruch 5 ausgebildet sein.

Ferner kann das Kupplungsstück nach Anspruch 6 als Hohlwelle gefertigt sein und mit den freien Enden der Antriebswellen der Hydropumpen entsprechend Anspruch 7 mittels einer Keil/Nut-Verzahnung verbunden sein.

Die zu den Hydropumpen führenden Ansaugkanäle können entweder entsprechend Anspruch 8 in einer gemeinsamen Ansaugöffnung in die Vordruckkammer münden und in Flußrichtung oberhalb der Ansaugöffnung zu den beiden Hydropumpen verzweigen oder es können nach Anspruch 10 für jeden Ansaugkanal getrennte Ansaugkanalöffnungen vorgesehen sein. Entsprechend kann das Kupplungsstück nach Anspruch 9 lediglich an einem seiner Enden durch Anordnung der Schaufelelemente als Schaufelrad ausgeformt sein oder es kann nach Anspruch 11 symmetrisch an beiden Enden schaufelradförmig ausgebildet sein.

Die Erfindung wird nachfolgend anhand der Zeichnung näher beschrieben. Dabei zeigen:
- Fig. 1: einen Schnitt durch ein erstesAusführungsbeispiel der Erfindung;
- Fig. 2: einen Schnitt durch ein zweites Ausführungsbeispiel der Erfindung.

Fig. 1 zeigt einen axialen Schnitt durch ein erstes Ausführungsbeispiel des erfindungsgemäß weitergebildeten Doppelpumpen-Aggregats. Das Doppelpumpen-Aggregat umfaßt zwei Hydropumpen 1 und 2, die im vorliegenden Ausführungsbeispiel als Axialkolbenpumpen ausgeführt sind und von je einem Gehäuse 35 bzw. 39 umschlossen sind. Der grundsätzliche Aufbau von Axialkolbenpumpen ist hinlänglich bekannt, so daß im dargestellten Ausführungsbeispiel lediglich die Zylindertrommeln 3, 4, die Antriebswellen 5, 6 und die Steuerscheiben 7, 8 dargestellt sind. In den Zylindertrommeln 3, 4 sind Kolben 9, 10 bzw. 11, 12 beweglich angeordnet und stützen sich an jeweils einer nicht dargestellten Schrägscheibe ab. Die Steuerscheiben 7, 8 weisen nierenförmig ausgebildete Steuerkanäle 13, 14 auf, die die in der Zylindertrommel 3, 4 ausgebildeten Zylinderbohrungen 15, 16 bzw. 17, 18 wechselseitig mit dem Ansaugkanal 19 bzw. 20 und dem Druckkanal 21 bzw. 22 verbinden. Die Antriebswellen 5 und 6 der beiden Axialkolbenpumpen 1 und 2 sind über ein noch näher zu beschreibendes Kupplungsstück 23 kraftschlüssig miteinander verbunden. Eine der beiden Antriebswellen 5 oder 6 wird an ihrem nicht dargestellten freien Ende von einer ebenfalls nicht dargestellten Antriebseinrichtung angetrieben, so daß die mit den Antriebswellen 5 bzw. 6 verbundenen Zylindertrommeln 3 bzw. 4 in Rotation versetzt werden.

Die Antriebswellen 5 und 6 sind in Wälzlagern 24 und 25 an einem noch zu beschreibenden Verbindungsstück 26 gelagert. Das Verbindungsstück 26 besteht im dargestellten Ausführungsbeispiel aus einem Hauptkörper 27 mit einer axialen, vorzugsweise kreisförmigen Öffnung 28, die durch ein Verschlußteil 29 verschließbar ist.

Das Kupplungsstück 23 weist erfindungsgemäß peripher angeordnete Schaufelelemente 30, 32 auf. Die Schaufelelemente 30, 31 sind über den gesamten Umfang des Kupplungsstücks 23 in gleichmäßigem radialen Abstand verteilt. Das Kupplungsstück 23 ist daher durch die Anbringung der Schaufelelemente 30, 31 an einem Ende als Schaufelrad bzw. Turbine ausgebildet. Die Schaufelelemente 30, 31 erstrecken sich dabei im in Figur 1 dargestellten Ausführungsbeispiel im wesentlichen senkrecht zur Achse der Antriebswellen 5, 6 der Hydropumpen 1, 2.

Das von dem Doppelpumpen-Aggregat zu fördernde Druckmedium fließt über den trichterförmig ausgebildeten Ansaugstutzen 32 in die erfindungsgemäß vorgesehene Vordruckkammer 33, in der während des Betriebs der Hydropumpen 1 und 2 die Schaufelelemente 30, 31 des Kupplungsstücks 23 rotieren. Die Schaufelelemente 30, 31 bewirken dabei eine Vorkompression des Druckmediums, so daß das zu fördernde Druckmedium unter einem Vordruck in die Ansaugkanäle 19, 20 eingespeist wird. Durch den Vordruck in den Ansaugkanälen 19 und 20 wird der Wirkungsgrad der Hydropumpen 1 und 2 erhöht und gleichzeitig wird die Gefahr von Kavitationsschäden im Bereich der Ansaugkanäle 19, 20 oder der Steuerkanäle 13, 14 vermieden.

Im Ausführungsbeispiel nach Fig. 1 münden die beiden Ansaugkanäle 19 und 20 in einer gemeinsamen Ansaugkanalöffnung 34 in die Vordruckkammer 33 ein. In Flußrichtung oberhalb der Ansaugkanalöffnung 34 verzweigen die Ansaugkanäle 19 und 20 jeweils zu einer der beiden Hydropumpen 1 und 2. Dabei wird der Ansaugkanal 20 durch den Hauptkörper 27 des Verbindungsstücks 26 unterhalb der Schnittebene der Fig. 1 geführt und durch das Verschlußteil 29 so hindurchgeführt, daß es die Steuerkanäle 14 der Steuerscheibe 8 erreicht. Abflußseitig ist der Druckkanal 21 der Hydropumpe 1 durch den Hauptkörper 27 des Verbindungsstücks 26 geführt, während der Druckkanal 22 der Hydropumpe 2 sowohl durch den Hauptkörper 27 als auch durch das Verschlußteil 29 hindurchgeführt ist. Zur Verdeutlichung ist die Flußrichtung des Druckmittels durch entsprechende Pfeile gekennzeichnet.

Im Ausführungsbeispiel nach Fig. 1 ist das Verschlußteil 29 so ausgebildet, daß das Kupplungsstück 23 mitsamt den Schaufelelementen 30, 31 durch die mittels des Verschlußteils 29 verschließbare Öffnung 34 in den Hauptkörper 27 des Verbindungsstücks 26 axial eingeführt werden kann. Dies erleichtert die Montage des Doppelpumpen-Aggregats erheblich.

Die Montage kann dabei in folgenden Schritten erfolgen:
Zunächst wird der Hauptkörper 27 des Verbindungsstücks 26 mit dem Gehäuse 35 der Hydropumpe 1 verbunden. Sodann wird das Kupplungsstück 23 mit den Schaufelelementen 30,31 durch die Öffnung 34 eingeschoben. Dabei ist es besonders vorteilhaft, wenn das Kupplungsstück 23 als Hohlwelle ausgebildet ist, die an ihrem Innendurchmesser eine Keil/Nut-Verzahnung 38 aufweist, die in eine entsprechende Keil/Nut-Verzahnung am freien Ende 36 der Antriebswelle 5 der Hydropumpe 1 eingreift. Sodann kann mittels des Verschlußteils 29 die Öffnung 34 im Hauptkörper 27 des Verbindungsstücks 26 verschlossen werden. Nachfolgnd kann die zweite Hydropumpe 2 an das Verbindungsstück 26 angefügt werden, wobei vorzugsweise das freie Ende 37 der Antriebswelle ebenfalls eine Keil/Nut-Verzahnung aufweist, die in die entsprechende Keil/Nut-Verzahnung 38 am Innendurchmesser des Kupplungsstücks 23 eingreift.

Die zweiteilige Ausbildung des Verbindungsstücks 26 mit einem einteilig gefertigten Hauptkörper 27 und dem Verschlußteil 29 ermöglicht daher eine strömungstechnisch günstige Führung der Ansaugkanäle 19, 20 und eine schnelle Montage bei geringem Konstruktionsaufwand. Durch die Weiterbildung des Kupplungsstücks 23 mit den schaufelartigen Elementen 30, 31 wird eine wirkungsvolle Ladepumpe erzielt.

Die einteilige Bauweise des Hauptkörpers 27 des Verbindungsstücks 26 bietet darüberhinaus weitere wesentliche Vorteile. So kann die Baulänge und das Gewicht des Doppelpumpen-Aggregats gegenüber bekannten Ausbildungen erheblich reduziert werden und eine weitgehende Leckfreiheit erreicht werden, da keine Abdichtungen nach außen erforderlich sind. Die außenseitige Oberfläche des Hauptkörpers 27 des Verbindungsstücks 26 steht für den Anbau weiterer Aggregate, z.B. der Regler, Einstellelemente oder für Anschlußgewinde und dgl. uneingeschränkt zur Verfügung. Innerhalb des Hauptkörpers 27 können weitere Zylinderbohrungen, Ölführungsbohrungen, Gewinde usw. integriert werden.

Fig. 2 zeigt ein weiteres Ausführungsbeispiel des erfindungsgemäßen Doppelpumpen-Aggregats. Die bereits in Bezug auf Fig. 1 beschriebenen Komponenten sind mit übereinstimmenden Bezugszeichen versehen, so daß sich eine diesbezügliche Beschreibung erübrigt.

In Abweichung zu dem Ausführungsbeispiel nach Fig. 1 münden bei dem Ausführungsbeispiel nach Fig. 2 die Ansaugkanäle 19 und 20 in getrennten Ansaugkanalöffnungen 50, 51 in die Vordruckkammer 33 ein. Das Kupplungsstück 33 weist an beiden Enden jeweils Schaufelelemente 52, 53 bzw. 54, 55 auf, die wie beim Ausführungsbeispiel nach Fig. 1 in radial gleichmäßigen Abständen in der Art eines Schaufelrades bzw. einer Turbine umfänglich an dem Kupplungsstück 33 angeordnet sind. Im Ausführungsbeispiel nach Fig. 2 ist daher jedem Ansaugkanal 19 bzw. 20 ein separates aus den Schaufelelementen 52, 53 bzw. 54, 55 bestehendes Schaufelrad, bzw. Turbine, zugeordnet, das jeweils eine Vorkompression des zu fördernden Druckmediums bewirkt und das Druckmedium unter einem Vordruck in den jeweiligen Ansaugkanal 19 bzw. 20 einspeist. Die Verteilung auf die Ansaugkanäle 19 und 20 erfolgt daher bereits in der Vordruckkammer 33.

Die symmetrische Ausführungsform nach Fig. 2 weist den Vorteil eines erhöhten Wirkungsgrades für die aus den Schaufelelementen 52 bis 55 bestehende Ladepumpe auf, so daß in den Ansaugkanälen 19 und 20 ein erhöhter Vordruck zur Verfügung steht. Darüberhinaus bietet die symmetrische Ausbildung der Ansaugkanäle den Vorteil, daß der in der Zeichnung rechte Ansaugkanal 20 eine geringere Länge aufweist, was strömungstechnisch von Vorteil ist.

Die Erfindung ist selbstverständlich nicht auf die dargestellten Ausführungsbeispiele beschränkt. So können die Schaufelelemente 30, 31 bzw. 52 bis 55 auch beliebig anders konstruktiv ausgebildet sein. Insbesondere können die Schaufelelemente zu einer Turbine zusammengesetzt sein, die parallel zur axialen Richtung der Antriebswellen 5 und 6 fördert, so daß die Ansaugkanäle 19 und 20 weitgehend ohne Krümmungen ausgeführt werden können. Ferner kann das Verschlußteil 29 auch radial angeordnet sein, um das Einühren des Kupplungsstücks 33 in den Hauptkörper 27 des Verbindungsstücks 26 in radialer Richtung zu ermöglichen. Selbstverständlich kann die vorliegende Erfindung nicht nur bei einer Axialkolbenpumpe, sondern auch bei jeder anderen bekannten hydrostatischen Pumpe, insbesondere einer Radialkolbenpumpe, Verwendung finden.

## Patentansprüche

1. Doppelpumpen-Aggregat mit
zwei Hydropumpen (1, 2) mit koaxial zueinander angeordneten Antriebswellen (5, 6), die mittels eines Kupplungsstücks (23) kraftschlüssig miteinander gekoppelt sind, und
einem das Kupplungsstück (23) zumindest teilweise umschließenden Verbindungsstück (26) , in welchem Ansaugkanäle (19,20) zum Ansaugen des zu fördernden Druckmediums durch die Hydropumpen (1, 2 ausgebildet sind,
**dadurch gekennzeichnet,**
**daß** das Verbindungsstück (26) eine Vordruckkammer (33) aufweist, in welche die Ansaugkanäle (19, 20) münden, und
**daß** das Kupplungsstück (23) peripher angeordnete Schaufelelemente (30, 31; 52-55) aufweist, die in der Vordruckkammer (33) rotieren, um das Druckmedium unter einem Vordruck in die Ansaugkanäle (19, 20) einzuspeisen.

2. Doppelpumpen-Aggregat nach Anspruch 1,
**dadurch gekennzeichnet,**
**daß** das Verbindungsstück (26) zweiteilig ausgebildet ist und neben einem Hauptkörper (27) ein deckelartiges Verschlußteil (29) aufweist, das so ausgebildet ist, daß das Kupplungsstück (23) mit seinen Schaufelelementen (30, 31; 52-55) durch eine mittels des Verschlußteils (29) verschließbare Öffnung (34) in den Hauptkörper (27) des Verbindungsstücks (26) einführbar ist.

3. Doppelpumpen-Aggregat nach Anspruch 1 oder 2,
**dadurch gekennzeichnet,**
**daß** das Verbindungsstück (26) desweiteren Druckkanäle (21, 22) zum Abfördern des Druckmediums aufweist.

4. Doppelpumpen-Aggregat nach Anspruch 2 oder 3 soweit auf Anspruch 2 rückbezogen,
**dadurch gekennzeichnet,**
**daß** der Ansaugkanal (20) und/oder der Druckkanal (22) einer der beiden Hydropumpen (2) durch das Verschlußteil (29) geführt ist.

5. Doppelpumpen-Aggregat nach einem der Ansprüche 1 bis 4,
**dadurch gekennzeichnet,**
**daß** das Kupplungsstück (23) einschließlich seiner Schaufelelemente (30, 31; 52-55) einteilig ausgebildet ist.

6. Doppelpumpen-Aggregat nach einem der Ansprüche 1 bis 5,
**dadurch gekennzeichnet,**
**daß** das Kupplungsstück (23) als Hohlwelle ausgebildet ist, die die Enden der Antriebswellen (5, 6) der Hydropumpen (1, 2) hülsenartig umschließt.

7. Doppelpumpen-Aggregat nach Anspruch 6,
**dadurch gekennzeichnet,**
**daß** das Kupplungsstück (23) mittels einer Keil/Nut-Verzahnung (38) mit den Antriebswellen (5, 6) der Hydropumpen (1, 2) verbunden ist.

8. Doppelpumpen-Aggregat nach einem der Ansprüche 1 bis 7,
**dadurch gekennzeichnet,**
**daß** die jeweils zu einer der beiden Hydropumpen (1, 2) führenden Ansaugkanäle (19, 20) in einer gemeinsamen Ansaugkanalöffnung (34) in die Vordruckkammer (33) münden und in Flußrichtung oberhalb der Ansaugkanalöffnung (34) verzweigen.

9. Doppelpumpen-Aggregat nach Anspruch 8,
**dadurch gekennzeichnet,**
**daß** die Schaufelelemente (30, 31) an einem Ende des Kupplungsstücks (23) im Bereich der Ansaugkanalöffnung (34) vorgesehen sind.

10. Doppelpumpen-Aggregat nach einem der Ansprüche 1 bis 7,
**dadurch gekennzeichnet,**
**daß** die jeweils zu einer der beiden Hydropumpen (1, 2) führenden Ansaugkanäle (19, 20) in getrennten Ansaugkanalöffnungen (50, 51) in die Vordruckkammer (33) münden.

11. Doppelpumpen-Aggregat nach Anspruch 10,
**dadurch gekennzeichnet,**
**daß** die Schaufelelemente (52-55) an beiden Enden des Kupplungsstücks (23) jeweils im Bereich einer Ansaugkanalöffnung (50, 51) vorgesehen sind.

## Claims

1. Double pump unit having
two hydraulic pumps (1, 2) having drive shafts (5, 6) arranged coaxially with one another, which shafts are coupled with one another in a force-locking manner by means of a coupling piece (23), and having a connection piece (26) at least partially surrounding the coupling piece (23), in which connection piece suction channels (19, 20) for drawing in the pressure medium to be delivered through the hydraulic pumps (1, 2) are formed,
**characterised in that**,
the connection piece (26) has an inlet pressure chamber (33) into which the suction channels (19, 20) open, and **in that** the coupling piece (23) has peripherally arranged blade elements (30, 31; 52-55) which rotate in the inlet pressure chamber (33) in order to feed the pressure medium into the suction channels (19, 20) under an initial pressure.

2. Double pump unit according to claim 1,
**characterised in that**,
the connection piece (26) is formed in two parts and, along with a main body (27) has a lid-like closure part (29) which is so formed that the coupling piece (23), with its blade elements (30, 31; 52-55), can be introduced into the main body (27) of the connection piece (26) through an opening (34) which can be closed by means of the closure piece (29) .

3. Double pump unit according to claim 1 or 2,
**characterised in that**,
the connection piece (26) further has pressure channels (21, 22) for the discharge of the pressure medium.

4. Double pump unit according to claim 2 or claim 3 when read as dependent upon claim 2,
**characterised in that**,
the suction channel (20) and/or the pressure channel (22) of one of the two hydraulic pumps (2) is led through the closure part (29).

5. Double pump unit according to any of claims 1 to 4,
**characterised in that**,
the coupling piece (23), including its blade elements (30, 31; 52-55), is formed in one piece.

6. Double pump unit according to any of claims 1 to 5,
**characterised in that**,
the coupling piece (23) is formed as a hollow shaft, which surrounds the ends of the drive shafts (5, 6) of the hydraulic pumps (1, 2) in the manner of a sleeve.

7. Double pump unit according to claim 6,
**characterised in that**,
the coupling piece (23) is connected with the drive shafts (5, 6) of the hydraulic pumps (1, 2) by means of a spline/groove toothing (38).

8. Double pump unit according to any of claims 1 to 7,
**characterised in that**,
the suction channels (19, 20) leading each to one of the two hydraulic pumps (1, 2) open into a common suction channel opening (34) in the initial pressure chamber (33) and branch off above, in the direction of flow, the suction channel opening (34).

9. Double pump unit according to claim 8,
**characterised in that**,
the blade elements (30, 31) are provided at one end of the coupling piece (23) in the region of the suction channel opening (34).

10. Double pump unit according to any of claims 1 to 7,
**characterised in that**,
the suction channels (19, 20) leading each to one of the two hydraulic pumps (1, 2) open into separate suction channel openings (50, 51) in the initial pressure chamber (33) .

11. Double pump unit according to claim 10,
**characterised in that**,
the blade elements (52-55) are provided at both ends of the coupling piece (23), in each case in the region of a suction channel opening (50, 51).

## Revendications

1. Ensemble pompe double avec deux pompes hydrauliques (1, 2) à arbres d'entraînement (5, 6) disposés coaxialement l'un par rapport à l'autre et qui sont accouplés l'un avec l'autre par friction au moyen d'un accouplement (23) et d'un élément de jonction (26), entourant au moins en partie l'accouplement (23), dans lequel sont formés des canaux d'aspiration (19, 20) pour aspirer le milieu de compression destiné à être débité par les pompes hydrauliques (1, 2), **caractérisée en ce que** l'élément de jonction (26) présente une chambre de précompression (33) dans laquelle les canaux d'aspiration (19, 20) débouchent, et **en ce que** l'accouplement (23) présente des éléments de palettes (30, 31 ; 52-55) disposés périphériquement qui tournent dans la chambre de précompression (33) afin d'alimenter le milieu de compression sous une pression d'admission dans les canaux d'aspiration (19, 20).

2. Ensemble pompe double selon la revendication 1, **caractérisé en ce que** l'élément de jonction (26) est réalisé en deux parties et présente, outre un corps principal (27), un élément obturateur (29) semblable à un couvercle qui est réalisé de telle façon que l'accouplement (23) peut être introduit avec ses éléments de palettes (30, 31 ; 52-55) par une ouverture (34) du corps principal (27) de l'élément de jonction (26) qui peut être obturée au moyen de l'élément obturateur (29).

3. Ensemble pompe double selon la revendication 1 ou la revendication 2, **caractérisé en ce que** l'élément de jonction (26) présente en outre des canaux de pression (21, 22) pour évacuer le milieu de compression.

4. Ensemble pompe double selon la revendication 2 ou la revendication 3 dans la mesure où elle se réfère à la revendication 2, **caractérisé en ce que** le canal d'aspiration (20) et/ou le canal de pression (22) de l'une des deux pompes hydrauliques (2) est guidé par l'élément obturateur (29).

5. Ensemble pompe double selon l'une des revendications 1 à 4, **caractérisé en ce que** l'accouplement (23) est formé d'une seule pièce y compris ses éléments de palettes (30, 31 ; 52 à 55).

6. Ensemble pompe double selon l'une des revendications 1 à 5, **caractérisé en ce que** l'accouplement (23) est réalisé sous la forme d'un arbre creux qui entoure les extrémités des arbres d'entraînement (, ) des pompes hydrauliques (1, 2) à la manière d'un manchon.

7. Ensemble pompe double selon la revendication 6, **caractérisé en ce que** l'accouplement (23) est relié aux arbres d'entraînement (5, 6) des pompes hydrauliques (1, 2) au moyen d'un engrènement à rainure et clavette (38).

8. Ensemble pompe double selon l'une des revendications 1 à 7, **caractérisé en ce que** les canaux d'aspiration (19, 20) conduisant respectivement à l'une des deux pompes hydrauliques (1, 2) débouchent dans un orifice de canal d'aspiration commun (34) dans la chambre de précompression (33) et se ramifient dans le sens d'écoulement au-dessus de l'orifice de canal d'aspiration (34).

9. Ensemble pompe double selon la revendication 8, **caractérisé en ce que** les éléments de palettes (30, 31) sont prévus à une extrémité de l'accouplement (23) dans la zone de l'orifice de canal d'aspiration (34).

10. Ensemble pompe double selon l'une des revendications 1 à 7, **caractérisé en ce que** les canaux d'aspiration (19, 20) conduisant respectivement à l'une des deux pompes hydrauliques (1, 2) débouchent dans des orifices de canaux d'aspiration (50, 51) séparés dans la chambre de précompression (33).

11. Ensemble pompe double selon la revendication 10, **caractérisé en ce que** les éléments de palettes (52 à 55) sont prévus aux deux extrémités de l'accouplement (23) dans la zone respective d'un orifice de canal d'aspiration (50, 51).
